# EUROPÄISCHE PATENTSCHRIFT

(11) **EP 1 978 833 B1**
(45) Veröffentlichungstag und Bekanntmachung des Hinweises auf die Patenterteilung: **19.01.2011**
(21) Anmeldenummer: 06818621.2
(22) Anmeldetag: 15.11.2006
(51) Int. Cl.: A24D 3/02

(54) **UMLENKVORRICHTUNG FÜR EINEN FILTERTOWSTRANG, VERFAHREN ZUM FÖRDERN UND UMLENKEN WENIGSTENS EINES FILTERTOWSTRANGES, SOWIE VORRICHTUNG ZUR HERSTELLUNG VON ZIGARETTENFILTERN**
DEFLECTING DEVICE FOR A CONTINUOUS FILTER TOW, METHOD FOR CONVEYING AND DEFLECTING AT LEAST ONE CONTINUOUS FILTER TOW, AND DEVICE FOR THE PRODUCTION OF CIGARETTE FILTERS
DISPOSITIF DE DÉVIATION POUR UN CORDON FILTRANT CONTINU, PROCÉDÉ POUR LE TRANSPORT ET LA DÉVIATION D'UN CORDON FILTRANT, ET APPAREIL POUR LA FABRICATION DE FILTRES DE CIGARETTE

(30) Priorität: 12.01.2006 DE 102006001643
(43) Veröffentlichungstag der Anmeldung: 15.10.2008
(73) Patentinhaber: G.D SOCIETÀ PER AZIONI, 40133 Bologna (IT)
(72) Erfinder: RITTER, Axel, 79353 Bahlingen (DE); RUSTEMEYER, Paul, 79194 Gundelfingen (DE); WEBER, Friedbert, 79194 Heuweiler (DE); GERLITZKI, Manfred, 79102 Freiburg (DE); ZÄHRINGER, Bernhard, 79341 Kenzingen (DE); MÜLLER, Hermann, 79211 Denzlingen (DE); SEXAUER, Wolfgang, 79100 Freiburg (DE)
(74) Vertreter: Jorio, Paolo
(86) Internationale Anmeldenummer: PCT/EP2006/011042
(87) Internationale Veröffentlichungsnummer: WO 2007/087848

(56) Entgegenhaltungen:
- EP-A2- 0 594 054
- EP-A2- 1 325 683
- WO-A-2005/058079
- DE-A1- 3 149 670
- DE-A1- 4 300 841
- GB-A- 2 089 190
- US-A- 4 522 616
- US-A- 4 541 825

## Beschreibung

Die Erfindung betrifft eine Umlenkvorrichtung zur Förderung und Umlenkung wenigstens eines Filtertowstranges. Diese Vorrichtung kann mit einem Formatteil, insbesondere mit einem Einlaufsystem einer Maschine zur Herstellung von Filterstäben gekoppelt werden. Überdies betrifft die Erfindung eine Maschine umfassend eine derartige Umlenkvorrichtung und ein Verfahren zum Fördern und Umlenken wenigstens eines Filtertowstranges.

Eine Umlenkvorrichtung der eingangs genannten Art ist beispielsweise aus der WO 2005/058 079 A1 bekannt. Diese Umlenkvorrichtung wird in Doppelstrangmaschinen eingesetzt, die zwei Formatstrecken zur Bildung kontinuierlicher Filterstäbe sowie eine Filtermaterialzuleitung für jede Formatstrecke umfassen. Die Zuleitungen erhalten das Filtermaterial von einer Förderstrecke, die sich zwischen einem Einlaufbereich der Zuleitungen und einem Vorratsbereich aus zwei Filtermaterialballen erstreckt. Von den Ballen werden jeweils Lunten abgewickelt, die entlang der Förderstrecke einem Gebläse zugeführt werden, das im Einlaufbereich dazu vorgesehen ist, die beiden Lunten transversal in zwei Filtermaterialstreifen auseinander zu ziehen. Nach dem Gebläse werden die beiden Streifen entlang jeweiliger Zuführungen durch eine Presseinrichtung, sodann durch eine Expansionseinrichtung, in der Luft in die Streifen geblasen wird, um deren Volumen zu erhöhen, und schliesslich durch eine Aufbereitungseinrichtung gefördert, wo chemische Substanzen den Streifen zugegeben werden, um dem Filtermaterial Geschmack und Formbarkeit zu verleihen.

Jede Zuführung ist mit der Formatstrecke durch eine Umlenkeinheit verbunden, die dazu dient, die Streifen in Stränge aus Filtermaterial umzuwandeln und zu stabilisieren. Die Umlenkeinheit erhält einen Streifen von der Zuführung und fördert diesen, in der Form eines gleichmässigen Stranges, auf einen Streifen aus zuvor gummiertem Papier in der Formatstrecke. Die Umlenkeinheit weist üblicherweise für jede Zuführung einen Trichter auf, in den der Streifen eingeführt und verdichtet wird, wodurch der Filtermaterialstrang gebildet wird. Um die Homogenität des Filtermaterials im Strang zu verbessern, kann Luft in den Trichter eingeblasen werden, wie beispielsweise in der US 4,522,616 A1 beschrieben.

Der Papierstreifen wird in der Formatstrecke transversal um den Strang gewunden, wodurch ein kontinuierlicher Filterstab gebildet wird. Am Auslass der Formatstrecken kontrolliert eine Kontrolleinheit die Dichte der Filterstäbe. Ein Schneidkopf schneidet die Stäbe in einzelne Filterabschnitte.

Es ist bekannt, in der Umlenkeinheit den Abstand zwischen den beiden Filtermaterialsträngen zu senken. Zum Beispiel wird in der WO 2005/058 079 A1 der Abstand zwischen den beiden Filtermaterialsträngen dadurch verringert, dass für jeden Filtermaterialstrang zwei Einlauftrichter mit zwei Krümmungsbögen verwendet werden.

Die Verringerung des Abstandes zwischen den beiden Strängen in der Umlenkeinheit der Maschine gemäss der WO 2005/058 079 A1 wird durch zwei Umlenkrollen bewirkt, die einen V-förmigen Querschnitt aufweisen. Die beiden Umlenkrollen wirken mit den Krümmungsbögen der beiden Einlasstrichter zusammen und erhalten den Filtertowstrang von zwei Transportrollen. Der Filtermaterialstrang wird daher mechanisch in die beiden Einlaustrichter eingespeist.

Filterstäbe, die auf bekannten Filterstabmaschinen mit einer vorstehend beschriebenen Umlenkeinheit hergestellt werden, weisen eine unzureichende Homogenität auf.

Der Erfindung liegt die Aufgabe zugrunde, die eingangs genannte Umlenkvorrichtung derart weiter zu entwickeln, dass Filterstäbe mit verbesserter Homogenität hergestellt werden können. Überdies soll die Vorrichtung mit vergleichsweise geringen Kosten leicht zu implementieren sein. Eine weitere Aufgabe der Erfindung besteht darin, eine Maschine mit einer derartigen Umlenkvorrichtung sowie ein Verfahren zum Fördern und Umlenken wenigstens eines Filtertowstranges anzugeben.

Erfindungsgemäss wird die vorstehend genannte Aufgabe durch eine Maschine zur Herstellung von Zigarettenfiltern nach dem unabhängigen Anspruch 1 gelöst.

Weitere Verbesserungen und konstruktive Details der Erfindung sind in den Unteransprüchen angegeben.

Ein wesentlicher Punkt der Erfindung besteht in der Bereitstellung einer Transporteinrichtung zur pneumatischen Förderung des wenigstens einen Filterstranges sowie einer Umlenkeinrichtung, die mit der Transporteinrichtung zur pneumatisch angetriebenen Umlenkung des Filtertowstranges zusammenwirkt.

Dies bedeutet, dass die Förderrichtung des Stranges geändert wird, wobei die Antriebskraft, wenigstens in dem Bereich, wo die Förderrichtung geändert wird, also im Bereich der Umlenkung pneumatisch aufgebracht wird.

Ohne sich an die folgende Theorie zu binden, wird angenommen, dass die Kombination des pneumatischen Transportes mit der Umlenkung des Stranges in einer verstärkten Verwirbelung des Materiales resultiert, wodurch ein sehr homogenes Filtermaterial erhalten wird. Insbesondere sind der Zugwiderstand sowie die Zugwiderstandstreuung eines Filterstabes signifikant verbessert, der durch eine Filterstrangmaschine mit der erfindungsgemässen Umlenkvorrichtung erhältlich ist. Überdies kann die erfindungsgemässe Umlenkvorrichtung kostengünstig realisiert werden, so dass die Gesamtkosten der Filterstrangmaschine verringert werden. Die erfindungsgemässe Umlenkvorrichtung kann auf einfache Weise in bekannten Filterstrangmaschinen verwendet werden, wobei lediglich die bestehende Umlenkeinheit einer derartigen Maschine durch die erfindungsgemäße Umlenkvorrichtung ersetzt wird.

Im Gegensatz zu der erfindungsgemäßen Umlenkvorrichtung ist die bekannte Umlenkvorrichtung gemäß WO 2005/058 079 A1 darauf ausgerichtet, den Filtertowstrang mechanisch in das Formatteil der Maschine einzuspeisen. Die bekannte Umlenkvorrichtung koppelt dazu einen mechanischen Förderer mit einer Umlenkeinrichtung. Diese Filterstrangmaschine ist daher nicht in der Lage, ein Filtermaterial herzustellen, das im Hinblick auf die Homogenität, den Zugwiderstand und die Zugwiderstandstreuung vergleichbar ist mit einem Filtermaterial, das durch eine Filterstrangmaschine erhältlich ist, die eine erfindungsgemäße Umlenkvorrichtung umfasst.

Die Umlenkvorrichtung gemäß US 4,522,616 arbeitet ebenfalls auf mechanischer Basis unter Verwendung einer Umlenkrolle. Der von der Umlenkrolle kommende Strang wird in einen Trichter durch einen vorwärts gerichteten Luftstrom einer Düse eingeführt, die unmittelbar vor dem Trichter angeordnet ist. Dies bedeutet, dass die Düse ausschließlich dazu verwendet wird, den Strang in den Trichter einzuführen, wobei keine Ablenkung bzw. Umlenkung des Stranges stattfindet. Aufgrund der Antriebsrolle, die mit der Umlenkrolle zusammenwirkt, erfolgt die Umlenkung des Filtertowstranges auf mechanische Weise.

In einer bevorzugten Ausführungsform ist die Umlenkeinrichtung derart angepasst, dass die Umlenkung des wenigstens einen Filtertowstranges wenigstens eine horizontale Komponente aufweist. Es hat sich gezeigt, dass aufgrund der horizontalen Komponente der Umlenkung der Zugwiderstand und die Zugwiderstandstreuung weiter verbessert werden können. Im Gegensatz dazu sieht die Umlenkvorrichtung gemäß US 4,522,616 ausschließlich eine vertikale Umlenkung des Stranges vor.

Die Transporteinrichtung kann wenigstens eine pneumatisch betriebene Transportdüse aufweisen, wodurch eine besonders einfache technische Umsetzung der Transporteinrichtung erzielt wird, da herkömmliche Transportdüsen verwendet werden können.

Vorzugsweise weist die Transporteinrichtung zwei Transportdüsen auf, die im Bereich der Einlassseite und der Auslassseite der Vorrichtung angeordnet sind. Der Einsatz zweier Transportdüsen, von denen eine Düse der anderen Düse nachgeordnet ist, verbessert die Flexibilität des Herstellungsprozesses. Beispielsweise können die beiden Düsen mit unterschiedlichen Drücken betrieben werden, um die Eigenschaften des Filtertowstranges zu beeinflussen.

In einer weiteren Ausgestaltung der Erfindung umfasst die Umlenkeinrichtung wenigstens einen Krümmungsbogen, der zumindest abschnittsweise den Förderweg des Filtertowstranges bestimmt. Der Einsatz eines Krümmungsbogens im Zusammenhang mit der Umlenkeinrichtung hat den Vorteil, dass eine kontinuierliche Umlenkung des Filtertowstranges erreicht wird.

Generell gilt, dass jede Komponente mit einem kontinuierlich gekrümmten Aufbau, der eine Ablenkung eines Luftstromes bewirkt, wie beispielsweise ein Prallblech, geeignet ist, um die Umlenkeinrichtung zu implementieren.

Der Krümmungsbogen kann mit der an der Auslassseite vorgesehenen Transportdüse und/oder mit der an der Einlassseite vorgesehenen Transportdüse verbunden, insbesondere lösbar verbunden sein. Auf diese Weise wirken der Krümmungsbogen und die Transportdüse unmittelbar zusammen, wodurch sichergestellt wird, dass die Umlenkung pneumatisch angetrieben wird bzw. pneumatisch erfolgt. Aufgrund der lösbaren Verbindung zwischen dem Krümmungsbogen und der Transportdüse kann jeweils eine der beiden Transportdüsen mit einem Krümmungsbogen oder beide Transportdüsen jeweils mit einem Krümmungsbogen ausgestattet sein.

Um die Position des Krümmungsbogens bzw. der Vielzahl der Krümmungsbögen entweder im Hinblick auf die Transportdüse oder im Hinblick auf einen gegenüber angeordneten Krümmungsbogen einzustellen, kann vorgesehen sein, dass der Krümmungsbogen bzw. die Vielzahl der Krümmungsbögen drehbar bzw. schwenkbar angeordnet sind.

Die Untergrenze des Krümmungswinkels des Krümmungsbogens kann wenigstens 10° betragen, wobei bevorzugte Bereiche zwischen 10° - 80°, 20° - 60° und 30° - 50° liegen.

Eine gleichmäßige Überführung des Filtertowstranges von einem Krümmungsbogen zu dem zugeordneten weiteren Krümmungsbogen kann dadurch erreicht werden, dass die von der jeweiligen Transportdüse entfernten Enden der Krümmungsbögen fluchtend angeordnet sind.

In einer weiteren bevorzugten Ausführungsform ist vorgesehen, dass die Krümmungsbögen durch einen Rohrabschnitt, insbesondere einen geradlinig ausgebildeten Rohrabschnitt verbunden sind. Diese Ausführungsform ist insbesondere unter Sicherheitsgründen als bevorzugt anzusehen, da dabei vermieden wird, dass ein schnell laufender, ungeschützter Filtertowstrang für Betriebspersonal zugänglich ist.

Überdies stellt der Rohrabschnitt ein wirksames Mittel dar, die Länge der Umlenkvorrichtung zu vergrößern, was zu dem positiven Effekt führt, dass Pulsationen gedämpft werden, die insbesondere bei hohen Verarbeitungsgeschwindigkeiten kritisch werden. Erhöhte Pulsationen stehen im Zusammenhang mit den an der Einlaufdüse aufgebrachten höheren Drücken, die erforderlich sind, um eine ordnungsgemäße Einspeisung des Stranges in den Finger zu gewährleisten. Aufgrund der kurzen Führungskanäle bei herkömmlichen Umlenksystemen werden derartige Pulsationen fast ungedämpft auf das Formatteil der Maschine übertragen. Dies führt zu einer erhöhten Streuung des Zugwiderstandes, insbesondere bei hohen Verarbeitungsgeschwindigkeiten. Außerdem verstärkt die vergrößerte Länge des Systems gemäß dieser Ausführungsform der Erfindung den Blüheffekt (blooming effect).

Der Rohrabschnitt kann zumindest abschnittsweise perforiert sein, wodurch das Austreten von Druckluft aus dem Rohrabschnitt ermöglicht wird.

In einer weiteren bevorzugten Ausführungsform der Erfindung ist der Rohrabschnitt mit einer Zufuhreinrichtung zur Einspeisung von Zusatzstoffen, wie Aktivkohle, Weichmacher und/oder zur Einspeisung von Wasser versehen. Aufgrund der vergrößerten Länge des Systems führt die Einspeisung von Additiven und/oder Wasser im Rohrabschnitt zu einer homogenen Verteilung der Additive und/oder des Wassers im Filtertowstrang. Überdies gewährleistet die Einspeisung von Wasser im Rohrabschnitt der Umlenkvorrichtung' eine sichere Trennung der Wasserzufuhr vom Triacetinkreislauf, der wasserfrei sein muss, um eine Hydrolyse des Triacetins zu vermeiden.

In einer anderen Ausführungsform ist ein Freiraum zwischen den Krümmungsbögen ausgebildet, wodurch die Freisetzung chemischer Substanzen aus dem Filtertowstrang ermöglicht wird, die dem Strang zugegeben wurden, bevor dieser in die Umlenkvorrichtung eingeführt wird.

Vorzugsweise ist die Umlenkeinrichtung für einen horizontalen Versatz des wenigstens einen Filtertowstranges von mindestens 5 cm, insbesondere von 5 - 50 cm, insbesondere von 10 - 40 cm, insbesondere von 15 - 30 cm angepasst. Eine geeignete Länge der Vorrichtung, um eine gute Verwirbelung des Filterstrangmateriales zu erzielen, wird erreicht, wenn die longitudinale Gesamtlänge der Vorrichtung mindestens 200 mm, insbesondere 200 - 1000 mm, insbesondere 500 - 900 mm, insbesondere 600 - 800 mm beträgt.

Die Erfindung wird nachstehend unter Bezug auf die in den beigefügten Zeichnungen schematisch dargestellten Ausführungsbeispiele näher erläutert. In diesen zeigen:
- Fig. 1: eine schematische Seitenansicht eines bevorzugten Ausführungs- beispiels einer Doppelstrangfilterstabmaschine gemäß der Erfin- dung;
- Fig. 2: eine Draufsicht der Maschine gemäß Fig. 1; eine Seitenansicht im Teilschnitt der Umlenkeinheit bzw. Umlenkvorrichtung der Maschine gemäss Fig. 1, wobei aus Gründen der Klarheit Teile weggelassen wurden;
- Fig. 4: einen Schnitt entlang der Linie IV-IV der Umlenkeinheit bzw. Umlenkvorrichtung gemäss Fig. 3;
- Fig. 5: einen Querschnitt durch ein weiteres Ausführungsbeispiel der erfindungsgemässen Umlenkvorrichtung umfassend einen Rohrabschnitt;
- Fig. 6: einen Querschnitt durch ein weiteres Ausführungsbeispiel der erfindungsgemässen Umlenkvorrichtung, wobei der Rohrabschnitt perforiert ist; und
- Fig. 7: ein weiteres Ausführungsbeispiel der erfindungsgemässen Umlenkvorrichtung, das für eine Doppelstrangmaschine angepasst ist.

Bezugszeichen 1 in Fig. 1 bezeichnet insgesamt eine Doppelstrangmaschine zur Herstellung von Zigarettenfiltern. Die Maschine 1 umfasst ein Formatteil mit zwei Formatstrecken 2a, 2b jeweils zur Bildung kontinuierlicher Filterstäbe 3a, 3b sowie, für jede Formatstrecke 2a, 2b, jeweils eine Filtermaterialzuführung 4a, 4b. Die Zuführungen 4a, 4b erhalten Filtermaterial von der Förderstrecke 5, die Teil der Maschine 1 bildet und sich zwischen einer Einlaufstation 6 der Zuführungen 4a, 4b und einem Vorratsbereich 7 erstreckt, der zwei Ballen 8a, 8b aus Filtermaterial umfasst.

Wie in den Figuren 1 und 2 dargestellt, werden jeweilige Lunten 9a, 9b von den Ballen 8a, 8b abgewickelt und entlang der Förderstrecke 5 durch eine Führungsrollenanordnung 10a gefördert, die an der Einlaufstation 6 angeordnet ist.

Die Förderstrecke 5 umfasst eine Doppelführungseinrichtung 11, die oberhalb der Ballen 8a, 8b zur Führung der Lunten 9a, 9b angeordnet ist. Die Förderstrecke 5 umfasst ferner eine Saugeinrichtung 12, die unmittelbar in Förderrichtung vor der Führungsanordnung 10a an der Einlaufstation 6 angeordnet ist, um die Lunten 9a, 9b in transversaler Richtung in jeweilige abschnittsweise flache Streifen 13a, 13b auseinander zu ziehen, die der Führungseinrichtung 10a zugeführt werden. Nach der Führungseinrichtung 10a werden die beiden Streifen 13a, 13b entlang der Zuführungen bzw. Zuführstrecken 4a, 4b in im Wesentlichen horizontaler Richtung 14 durch eine Presseinrichtung 15 gefördert, die eine Führungsrollen- bzw. Bremsrollenanordnung 10a sowie zwei Antriebsrollenanordnungen 10b, 10c umfasst. Die beiden Streifen 13a, 13b werden daraufhin entlang der jeweiligen Zuführungen 4a, 4b in Richtung 14 durch eine Expansionseinrichtung 16 gefördert, die Luft in die Streifen 13a, 13b einbläst, um deren Volumen zu erhöhen. Daraufhin werden die Streifen 13a, 13b durch eine Aufbereitungseinrichtung 17 transportiert, wo chemische Substanzen, insbesondere Triacetin, den Streifen 13a, 13b zugegeben werden, so dass dem Filtermaterial Formbarkeit und/oder Aroma verliehen wird. Schliesslich werden die beiden Streifen 13a, 13b entlang der jeweiligen Zuführungen 4a, 4b in Richtung 14 durch eine Antriebsrollenanordnung 10d gefördert, die ähnlich wie die Anordnungen 10b, 10c aufgebaut ist und einen Auslaufbereich der Zuführungen 4a, 4b bzw. Zuführstrecken 4a, 4b definiert.

Die Zuführungen 4a, 4b sind mit den Formatstrecken 2a, 2b des Formatteiles durch eine Umlenkeinheit bzw. Umlenkvorrichtung 18 verbunden, die der Rollenanordnung 10d unmittelbar nachgeordnet ist. Die Umlenkeinheit 18 erhält die Streifen 13a, 13b aus den Zuführungen 4a, 4b, sammelt die Streifen 13a, 13b gleichmässig zur Bildung von zwei Strängen aus Filtermaterial und fördert die Filtermaterialstränge zu den Formatstrecken 2a, 2b. In den beiden Formatstrecken 2a, 2b wird jeder Filtermaterialstrang auf einen Papierstreifen 19a, 19b gefördert, der zuvor in einer Gummierstation 20 gummiert wurde und daraufhin transversal um den Filtermaterialstrang zur Bildung eines kontinuierlichen Filterstabes 3a, 3b gewickelt wird.

Am Ausgang der Formatstrecken 2a, 2b kontrollieren eine oder mehrere Kontrollstationen 21 verschiedene Qualitätseigenschaften der Filterstäbe 3a, 3b (beispielsweise Dichte, Durchmesser, Erscheinungsbild...). Ein Schneidkopf 22 schneidet die Stäbe 3a, 3b transversal in jeweils nachfolgende Filterabschnitte (nicht gezeigt). Wie in den Figuren 3, 4 dargestellt, umfasst die Umlenkeinheit 18 ein Gehäuse 23, das am Rahmen der Maschine 1 befestigt ist und im Inneren zwei seitlich nebeneinander angeordnete Umlenkstrecken 24a, 24b hält, die zur Verringerung des Abstandes zwischen den beiden Filtermaterialsträngen konvergieren.

Jede Umlenkstrecke 24 umfasst einen Einlauftrichter 25, in den der Streifen 13 aus der Zuführung 4 gefördert wird, sowie einen nachgeordneten Auslauftrichter 26, durch den der Filtertowstrang zur Formatstrecke 2 gefördert wird. Der Einlauftrichter 25 und der Auslauftrichter 26 weisen jeweils eine Düse auf, mit deren Hilfe ein Antriebs-Gasstrom, insbesondere Luftstrom, zur Förderung des Stranges erzeugt wird. Die Trichter 25, 26 fungieren daher jeweils als Transportdüse. Jeder Trichter 25 weist eine gerade zentrale Symmetrieachse 27 auf, die parallel zur Förderrichtung verläuft, bzw. in der Förderebene des Streifens 13 im Bereich der Zuführung 4 liegt. Jeder Auslauftrichter 26 weist ebenfalls eine geradlinige zentrale Symmetrieachse 28 auf, die bezüglich der Förderrichtung des Filtermaterialstranges aus dem Einlauftrichter 25 sowie bezüglich der Förderrichtung des Filtermaterialstranges entlang der Formatstrecke 2 geneigt verläuft. Zwischen dem jeweiligen Einlauftrichter 25 und Auslauftrichter 26 ist ein rohrförmiges Umlenkteil angeordnet, insbesondere ein Krümmungsbogen 29, der einen gekrümmten Abschnitt zur Umlenkung der Förderrichtung des Filtermaterialstranges aus dem Einlauftrichter 25 aufweist. Jeder Krümmungsbogen 29 ist vorzugsweise direkt mit dem Ausgang des Einlauftrichters 25 verbunden.

Zur weiteren Verbesserung der Homogenität des Filtermaterials im Filtermaterialstrang wird Luft in jeden Trichter 25, 26 eingeblasen. Konkret umfasst jeder Trichter 25, 26 einen rohrförmigen Körper 30 mit einem sich eng verjüngenden Eingangsbereich (d.h. mit einem allmählich abnehmenden Strömungskanaldurchmesser) und einem zylindrischen Zwischenabschnitt (d.h. mit einem konstanten Strömungskanaldurchmesser). Jeder Trichter 25, 26 umfasst ferner einen sich leicht aufweitenden weiteren rohrförmigen Körper 31 (d.h. mit einem allmählich zunehmenden Strömungskanaldurchmesser), der dem rohrförmigen Körper 30 nachgeordnet ist.

Der rohrförmige Körper 30 ist in den weiteren rohrförmigen Körper 31 eingeschraubt, wodurch zwischen einer Außenfläche des rohrförmigen Körpers 30 und einer Innenfläche des weiteren rohrförmigen Körpers 31 ein rohrförmiger Luftströmungskanal 32 begrenzt ist, in den eine Mehrzahl von Einblasöffnungen 33 münden, die die Innenfläche des rohrförmigen Körpers 30 im zylindrischen Zwischenabschnitt durchbrechen. Zufuhrkanäle 34 sind in dem weiteren rohrförmigen Körper 31 gebildet, durch die, im Betrieb, Druckluft in den rohrförmigen Kanal 32 und von dort durch die Einblasöffnungen 33 in den Strömungskanal des rohrförmigen Körpers 30 eingebracht wird.

Die Einblasöffnungen 33 im Einlauftrichter 25 sind, bezogen auf die zentrale Symmetrieachse 27, so orientiert, dass dem Luftstrom eine axiale Komponente, d.h. eine Komponente parallel zur zentralen Symmetrieachse 27, aufgeprägt wird.

In einer Abwandlung sind die Einblasöffnungen 33 im Einlauftrichter 25 bezüglich der zentralen Symmetrieachse 27 derart orientiert, dass dem Luftstrom sowohl eine axiale Komponente als auch eine radiale Komponente (d.h. senkrecht zur zentralen Symmetrieachse 27) aufgeprägt wird. Dabei herrscht die axiale Luftströmungskomponente vor, die dazu dient, das Filtermaterial durch den Einlauftrichter 25 zu pressen, wohingegen die radiale Luftströmungskomponente dazu dient, die Luftströmung zu verwirbeln.

Die Einblasöffnungen 33 im Auslauftrichter 26 sind bezüglich der zentralen Symmetrieachse 28 derart orientiert, dass primär eine axiale Komponente (d.h. parallel zur zentralen Symmetrieachse 28) der Luftströmung aufgeprägt wird, wodurch der auf das Filtermaterial wirkende Vorschub maximiert wird.

Bei der Montage und Justierung der Umlenkeinheit 18 kann der Luftströmungsbereich jedes rohrförmigen Kanals 32 dadurch eingestellt werden, dass der rohrförmige Körper 13 in den weiteren rohrförmigen Körper 31 hinein- bzw. herausgeschraubt wird, wodurch die Luftgeschwindigkeit und -strömung durch die Einblasöffnungen 33 eingestellt werden.

Ferner sei angemerkt, dass das Filterstrangmaterial zwischen jedem Einlauftrichter 25 und Auslauftrichter 26 durch den Freiraum 35 gefördert wird, wobei das Filterstrangmaterial sich frei, d.h. ohne Führungsteil bewegt.

In Abwandlung der in den Figuren 1 bis 4 dargestellten Ausführungsbeispiele kann jeder Trichter 25 mit dem korrespondierenden Trichter 26 durch ein perforiertes rohrförmiges Expansionsteil verbunden sein.

Der Freiraum 35, durch den das Filterstrangmaterial frei bewegt wird, ermöglicht eine Expansion der durch die Einblasöffnungen 33 jedes Einlauftrichters 25 eingeblasenen Druckluft, wodurch unerwünschte Gegendruck-Phänomene vermieden werden. Ferner wird dadurch ermöglicht, dass das Filterstrangmaterial überschüssige chemische Substanzen freisetzt, die in der Aufbereitungseinrichtung 17 zugegeben wurden. Um die aus dem Filterstrangmaterial freigesetzten chemischen Substanzen zu sammeln und abzuführen, ist das Gehäuse 23 nach unten geneigt angeordnet und weist am tiefsten Punkt einen Auffangkanal auf, der zu einem Auffangbecken führt. Um zu vermeiden, dass die aus dem Filterstrangmaterial freigesetzten chemischen Substanzen aus dem Gehäuse 23 entweichen und die übrige Maschine 1 kontaminieren, ist das Gehäuse 23 im Wesentlichen abgedichtet und weist lediglich Auslassöffnungen auf, die in einem mittleren Bereich des Gehäuses 23 angeordnet und gegen direkte Besprühung abgeschirmt sind.

Um eine freie Expansion der durch die Einblasöffnungen 33 in jeden Auslauftrichter 26 eingeblasenen Druckluft zu ermöglichen (und somit ungewünschte Gegendruck-Phänomene zu vermeiden), ist jeder Auslauftrichter 26 mit einem leicht konischen, perforierten rohrförmigen Körper 37 versehen, der eine Mehrzahl von Öffnungen 38 aufweist und dem Auslauftrichter 26 unmittelbar nachgeordnet ist. Die Durchgangsöffnungen 38 in jedem perforierten rohrförmigen Körper 37 sind vorzugsweise nur auf der Oberseite des perforierten rohrförmigen Körpers 37 angeordnet, um eine nach unten gerichtete Luftströmung, d.h. eine auf die Formatstrecke 2 gerichtete Luftströmung zu vermeiden.

In einem nicht dargestellten alternativen Ausführungsbeispiel umfasst jede Umlenkstrecke 24 der Umlenkeinheit 18 einen, zwei oder noch mehr Zwischentrichter, die zwischen dem Einlauftrichter 25 und dem Auslauftrichter 26 angeordnet und identisch wie die Trichter 25, 26 aufgebaut sind.

In einem weiteren nicht dargestellten Ausführungsbeispiel ist die vorstehend beschriebene Maschine 1 als Einzelstrangsmaschine ausgebildet und umfasst daher ein Formatteil mit einer Formatstrecke 2 zur Bildung eines kontinuierlichen Filterstabes 3 und eine Filtermaterialzuführung 4. In diesem Fall umfasst die Umlenkeinheit bzw. Umlenkvorrichtung 18 eine Umlenkstrecke 24 mit vorstehend beschriebenen Einlauf- und Auslauftrichtern 25, 26. In ähnlicher Weise kann die vorstehend beschriebene Maschine 1 als Dreifach- oder Vierfachstrangmaschine ausgebildet sein und somit ein Formatteil mit drei oder vier Formatstecken 2 zur Bildung von drei oder vier kontinuierlichen Filterstäben 3 sowie drei oder vier Filtermaterialzuführungen 4 umfassen. In diesem Fall weist die Umlenkeinheit bzw. Umlenkvorrichtung 18 drei oder vier Umlenkstrecken 24 auf, die jeweils mit den vorstehend beschriebenen Einlauf- und Auslauftrichter 25, 26 ausgestattet sind.

Das mit der vorstehend beschriebenen Umlenkeinheit bzw. Umlenkvorrichtung 18 herstellbare Filtermaterial weist eine hervorragende Homogenität auf und ist, zumindest im Hinblick auf die Homogenität, Filtermaterialien überlegen, die mit gegenwärtig auf dem Markt erhältlichen Umlenkeinheit hergestellt werden.

Die Antriebsrollenanordnungen 10b, 10c, 10d unterscheiden sich entlang der Zuführungen 4a, 4b in Grösse und Anordnung, sind aber funktional identisch. Die nachfolgende Beschreibung bezieht sich daher nur auf eine der Antriebsrollenanordnungen 10b, 10c, 10d, die der Einfachheit halber mit dem Bezugszeichen 10 bezeichnet wird. Jede Antriebsrollenanordnung 10 umfasst für jede Zuführung 4 eine Antriebsrolle, die durch einen Motor unabhängig von den Motoren der anderen Rollen gedreht wird, sowie eine frei drehende Rolle, die an der Antriebsrolle anliegt und mit dieser zusammmenwirkt. Die beiden Motoren der beiden Antriebsrollen jeder Antriebsrollenanordnung 10 können auf der selben Seite der Zuführungen 4 im Maschinenrahmen angeordnet sein. Alternativ kann bei jeder Antriebsrollenanordnung 10 der Motor einer Antriebsrolle im Rahmen der Maschine 1 und der Motor der anderen Antriebsrolle neben der Antriebsrolle angeordnet sein.

Nachfolgend wird die Umlenkvorrichtung, die auch als Umlenkeinheit 18 bezeichnet wird, näher beschrieben.

Wie in den Figuren 3, 4 dargestellt, weist die Umlenkvorrichtung im Wesentlichen eine Umlenkeinrichtung 50 sowie eine Transporteinrichtung 40 auf, die miteinander derart zusammenwirken, dass die Umlenkung des Filtertowstranges 13, der durch die Umlenkvorrichtung bewegt wird, pneumatisch erfolgt.

Es bestehen verschiedene Möglichkeiten, die Umlenkvorrichtung technisch zu realisieren. Beispielsweise ist es möglich, wie in den Fig. 3, Fig. 4 dargestellt, einen Krümmungsbogen 29 zu verwenden, der mit den pneumatisch betriebenen Transportdüsen 25, 26 verbunden ist. In den in den Fig. 3, Fig. 4 dargestellten Beispielen sind nur die Transportdüsen 25a, 25b auf der Einlassseite der Umlenkvorrichtung 18 jeweils mit einem Krümmungsbogen 29a, 29b versehen.

Es ist auch möglich, nur die Transportdüsen 26a, 26b auf der Auslassseite der Umlenkvorrichtung jeweils mit einem Krümmungsbogen zu versehen (nicht dargestellt). Eine weitere Option besteht darin, sowohl die Transportdüsen 26 auf der Auslassseite als auch die Transportdüsen 25 auf der Einlassseite der Umlenkvorrichtung mit jeweiligen Krümmungsbögen 29 auszustatten (Figuren 5-7).

Generell ist es möglich, den Krümmungsbogen entweder der zugehörigen Transportdüse in Förderrichtung nachzuordnen, wie in Figuren 3, 4 dargestellt, was bedeutet, dass der Strang pneumatisch, also durch die Einspeisung von Druckluft, durch den Krümmungsbogen 29 gedrückt wird. Wenn der Krümmungsbogen 29 in Förderrichtung oberhalb der jeweiligen Transportdüse angeordnet ist, wie in den Figuren 5 - 7 für die Transportdüse 26 auf der Auslässseite der Umlenkvorrichtung dargestellt, wird der Strang durch den Krümmungsbogen 29 gesaugt.

Ferner ist möglich, den Krümmungsbogen 29 in Förderrichtung oberhalb und/oder unterhalb der jeweiligen Düse anzuordnen, wobei die Alternative, den Krümmungsbogen in Förderrichtung unterhalb der Düse anzuordnen und damit den Strang pneumatisch durch den Krümmungsbogen zu pressen, zu besseren Ergebnissen führt im Hinblick auf den Zugwiderstand und die Zugwiderstandstreuung des Filtermaterials.

In Fig. 4, wie auch in den Figuren 5 - 7 ist zu sehen, dass die Umlenkeinrichtung 50 angepasst ist, um eine Umlenkung des Filtertowstranges in einer Richtung zu bewirken, die wenigstens eine horizontale Komponente umfasst. In dem in Fig. 3 dargestellten Beispiel wird die Umlenkung sowohl mit einer horizontalen als auch einer vertikalen Komponente durchgeführt, da die gesamte Umlenkvorrichtung bezogen auf eine horizontale Ebene geneigt angeordnet ist.

Umlenkung bedeutet dabei allgemein, dass die Förderrichtung wenigstens einmal geändert wird.

Zur technischen Realisierung der Umlenkeinrichtung 50 können die Krümmungsbögen 29 durch andere Mittel ersetzt werden, beispielsweise durch Komponenten mit einem offenen Aufbau, insbesondere durch eine gekrümmte Prallplatte, die der pneumatischen Transporteinrichtung 40 zugeordnet ist. Die gekrümmte Prallplatte kann eingesetzt werden, um den gewünschten Off-set des Filtertowstranges 13 zu erzielen und gleichzeitig den Filtertowstrang kontinuierlich umzulenken.

Generell können Komponenten zur technischen Umsetzung der Umlenkeinrichtung 50 verwendet werden, die eine kontinuierliche und pneumatisch angetriebene Umlenkung des Filtertowstranges ermöglichen. Dies bedeutet, dass die Umlenkeinrichtung 50 wenigstens eine kontinuierlich gekrümmte Wand aufweisen sollte, die wenigstens abschnittsweise den Führungsweg des Filtertowstranges begrenzt und gleichzeitig die Förderrichtung ändert. Allgemein umfasst die Umlenkeinrichtung 50 ein Umlenkteil, das zwischen einem Einlauftrichter oder einer Einlauf-Transportdüse und einem Auslauftrichter oder einer Auslauf-Transportdüse angeordnet ist. Das Umlenkteil kann rohrförmig ausgebildet sein und umfasst einen gekrümmten Abschnitt zur Umlenkung der Förderrichtung des Filtermaterialstranges bzw. der Lunte, die aus dem Einlauftrichter oder der Einlauf-Transportdüse kommt.

Wenn die Umlenkvorrichtung in einer Doppelstrangmaschine eingesetzt werden soll, ist es vorteilhaft, die Förderrichtung so zu ändern, dass die beiden Stränge aufeinander zugeführt werden, d.h. konvergieren (Fig. 4). Die Stränge können sodann dem Einlaufsystem eines Formatteils der Maschine zugeführt werden. In anderen Fällen kann es sinnvoll sein, den Strang in eine andere Richtung umzulenken, beispielsweise wenn zwei separate Formatteile verwendet werden, die voneinander beabstandet angeordnet sind.

Die Vorrichtung wird noch flexibler gestaltet, wenn die Krümmungsbögen 29 lösbar mit der jeweiligen Transportdüse 25, 26 verbunden sind, da die Vorrichtung dann an unterschiedliche Prozessbedingungen angepasst werden kann. Überdies können die Krümmungsbögen 29 schwenkbar bzw. drehbar angeordnet sein, wodurch die Richtung, unter der die Stränge den jeweiligen Krümmungsbogen 29 verlassen, verändert werden kann. Der Krümmungsbogen 29 auf der Einlassseite und der Krümmungsbogen 29 auf der Auslassseite der Vorrichtung können einfach ausgerichtet werden, indem die jeweiligen Krümmungsbögen 29 entsprechend verschwenkt werden.

Wie in Fig. 4 erkennbar, ist jeder Krümmungsbogen 29a, 29b auf der Einlassseite der Vorrichtung derart orientiert, dass die zentrale Symmetrieachse des freien Endes des Krümmungsbogens 29a, 29b die zentrale Symmetrieachse der entfernt angeordneten Transportdüse 26a, 26b auf der Auslassseite der Vorrichtung in der Einlassebene schneidet. Diese Ausrichtung des Krümmungsbogens 29a, 29b bezüglich der Transportdüsen 26a, 26b auf der Auslassseite der Vorrichtung sorgt für eine gleichmäßige Überführung des Stranges 13 von dem jeweiligen Krümmungsbogen 29a, 29b zu den Transportdüsen 26a, 26b.

Das Ausführungsbeispiel gemäß den Figuren 3, 4 betrifft eine Umlenkvorrichtung, die einen Freiraum 35 zwischen den Krümmungsbögen 29a, 29b und den Auslasstransportdüsen 26a, 26b aufweist. Alternativ ist es auch möglich, einen Rohrabschnitt 51, insbesondere einen geraden Rohrabschnitt 51 vorzusehen, der einen Krümmungsbogen 29 auf der Einlassseite der Vorrichtung und einen Krümmungsbogen 29' auf der Austassseite der Vorrichtung verbindet. Um den gewünschten Versatz des Systems zu erzielen, sind die beiden Krümmungsbögen 29, 29' in entgegengesetzten Richtungen gekrümmt, wobei die zentrale Symmetrieachse der Krümmungsbögen 29, 29', die koaxial mit der zentralen Symmetrieachse der jeweiligen Transportdüse 25, 26 ist, parallel verlaufen. Überdies fluchten die Enden der jeweiligen Krümmungsbögen 29, 29', die von der jeweils zugeordneten Transportdüse 25, 26 entfernt angeordnet sind, so dass der Rohrabschnitt 51 zwischen die beiden Krümmungsbögen 29, 29' eingepasst werden kann.

Der Rohrabschnitt 51 stellt ein äußerst wirksames Mittel dar, um die Länge des Rohrsystems zu vergrößern. Dadurch werden die mit dem System erzielbare Verwirbelung des Filtermaterials und der Blüheffekt (blooming effect) verstärkt. Der Rohrabschnitt 51 muss sich nicht notwendigerweise gerade erstrecken. Es ist auch möglich, einen Rohrabschnitt einzusetzen, der, wenigstens abschnittsweise, Krümmungsbögen aufweist bzw. allgemein gekrümmt ist.

Wie in Fig. 6 dargestellt, kann der Rohrabschnitt 51 perforiert sein, um Druckluft austreten zu lassen, die durch die Transportdüse 25 auf der Einlassseite der Vorrichtung zugeführt wurde.

In einer weiteren bevorzugten Ausführungsform der Erfindung, die in den Figuren nicht dargestellt ist, ist eine Zufuhreinrichtung dem Rohrabschnitt zugeordnet, die die Einspeisung von Additiven, wie beispielsweise Aktivkohle, Weichmacher oder anderen Substanzen in den Filtertowstrang ermöglicht. Überdies kann die Zufuhreinrichtung dazu verwendet werden, um Wasser in den Strang einzuspeisen, wodurch die Aushärtezeit beeinflusst wird. Ein besonderer Vorteil des Rohrabschnittes 51 besteht darin, dass die Länge des Systems vergrößert wird. Dadurch wird es möglich, dass die eingespeisten Additive und/oder das eingespeiste Wasser sich homogen über die Länge des Rohrabschnittes im Filtertowstrang verteilt. Die Qualität der Filterstäbe, die mit einer Maschine umfassend eine solche Umlenkvorrichtung hergestellt werden, kann somit signifikant verbessert werden.

Im Hinblick auf die Dimension der Umlenkvorrichtung ist es vorteilhaft, dass der horizontale Versatz der Umlenkeinrichtung 50 wenigstens 5 cm beträgt. Ein bevorzugter Bereich beträgt 5 - 50 cm, insbesondere 10 - 40 cm, insbesondere 15 - 30 cm. Die longitudinale Gesamtlänge der Vorrichtung sollte wenigstens 200 mm betragen. Dies bedeutet, dass der axiale Abstand zwischen der Einlassseite und der Auslassseite der Vorrichtung wenigstens 200 mm beträgt. Bevorzugte Bereiche liegen von 200 - 1000 mm, insbesondere 500 - 900 mm, insbesondere 600 - 800 mm.

Der Krümmungswinkel jedes Krümmungsbogens beträgt wenigstens 10°. Der Krümmungswinkel ist dabei der spitze Winkel zwischen den beiden zentralen Symmetrieachsen eines Krümmungsbogens. Der Krümmungswinkel in Fig. 7 ist mit a bezeichnet. Bevorzugte Bereiche liegen zwischen 10° - 80°, insbesondere 20° - 60°, insbesondere 30° - 50°.

Die vorstehend beschriebene Umlenkvorrichtung kann sowohl für eine Einzelstrang- als auch für eine Doppelstrangmaschine verwendet werden, wobei die für die Einzelstrangmaschine vorgesehenen Ausführungsbeispiele in den Figuren 5 und 6 und die für die Doppelstrangmaschine vorgesehenen Ausführungsbeispiele in den Figuren 1 - 4 und 7 dargestellt sind.

Die Rohrsysteme gemäß den Figuren 5 - 7 können auch in einem Gehäuse 23 angeordnet sein, wie für die Umlenkeinrichtung 50 gemäß den Figuren 1 - 4 vorgesehen.

Zusammenfassen verbessert die erfindungsgemäße Vorrichtung den Zugwiderstand sowie die Zugwiderstandstreuung aufgrund der kombinierten Umlenkung und pneumatischen Förderung, die zu einer Verbesserung der Verwirbelung im System und somit zu einer erhöhten Homogenität des Filtermaterials führt.

Überdies erlauben die vorstehend beschriebenen Umlenkvorrichtungen eine Dämpfung der Pulsationen, die bei höheren Verarbeitungsgeschwindigkeiten auftreten. Die Dämpfung der Pulsationen erfolgt aufgrund der vergrößerten Länge des Förderweges, insbesondere im Zusammenhang mit der Verwendung eines Rohrabschnittes zwischen zwei zugeordneten Krümmungsbögen auf der Einlass- und Auslassseite der Vorrichtung. Auf diese Weise kann auch der Blüheffekt verbessert werden.

### Bezugszeichenliste

- 1: Maschine
- 2a, 2b: Formatstrecken
- 3a, 3b: Filterstäbe
- 4a, 4b: Zuführungen
- 5: Förderstrecke
- 6: Einlaufstation
- 7: Vorratsbereich
- 8a, 8b: Ballen
- 9a, 9b: Lunte
- 10a: Führungsrollenanordnung
- 10b, 10c: Antriebsrollenanordnung
- 10d: Rollenanordnung
- 11: Doppelführungseinrichtung
- 12: Saugeinrichtung
- 13a, 13b: Strang
- 14: horizontale Richtung
- 15: Presseinrichtung
- 16: Expansionseinrichtung
- 17: Aufbereitungseinrichtung
- 18: Umlenkeinheit bzw. Umlenkvorrichtung
- 19a, 19b: Streifen aus gummiertem Papier
- 20: Gummierstation
- 21: Kontrollstation
- 22: Schneidkopf
- 23: Gehäuse
- 24a, 24b: Umlenkstrecken
- 25, 26: Transportdüsen
- 27,28: Symmetrieachsen
- 29: Krümmungsbogen
- 30: rohrförmiger Körper
- 31: weiterer rohrförmiger Körper
- 32: Luftkanal
- 33: Einblasöffnungen
- 34: Zufuhrkanäle
- 35: Freiraum
- 36: Auslassöffnungen
- 37: perforierter rohrförmiger Körper
- 40: Transporteinrichtung
- 50: Umlenkeinrichtung
- 51: Rohrabschnitt

## Patentansprüche

1. Maschine (1) zur Herstellung von Zigarettenfiltern mit:
einer Anzahl von Zuführungen (4) für jeweilige kontinuierliche Streifen (13) aus Filtermaterial;
einer Anzahl von Formatteilen (2) zur Bildung jeweiliger kontinuierlicher Filterstäbe (3); und
einer Umlenkeinrichtung (18), die zwischen den Zuführungen (4) und den Formatteilen (2) angeordnet ist, die Streifen (13) aus den Zuführungen (4) erhält, die Streifen (13) gleichmässig zur Bildung von zwei Strängen aus Filtermaterial sammelt, und die Filtermaterialstränge zu den Formatteilen (2) fördert;
wobei die Umlenkeinrichtung (18) eine Anzahl von Umlenkstrecken (24) umfasst, die jeweils einen Einlauftrichter (25) umfassen, in den der Streifen (13) aus der Zuführung (4) eingeführt wird;
**dadurch gekennzeichnet, dass** jede Umlenkstrecken (24) der Umlenkeinrichtung (18) einen nachgeordneten und von dem Einlauftrichter (25) getrennten Auslauftrichter (26) umfasst, durch die ein Filtermaterialstrang dem Formatteil (2) zugeführt wird.

2. Maschine (1) nach Anspruch 1, wobei die Umlenkstrecken (24) der Umlenkeinrichtung (18) Seite an Seite angeordnet sind und zur Verringerung des Abstandes zwischen den Filtermaterialsträngen konvergieren.

3. Maschine (1) nach Anspruch 1 oder 2, wobei jeder Einlauftrichter (25) eine zentrale Symmetrieachse (27) aufweist, die geradlinig und parallel zur Förderrichtung verläuft bzw. in der Förderebene des Streifens (13) aus der Förderstrecke (4) liegt.

4. Maschine (1) nach einem der Ansprüche 1 bis 3, wobei zwischen jedem Einlauftrichter (25) und Auslauftrichter (26) ein Umlenkteil (29) angeordnet ist, das rohrförmig ausgebildet ist und einen gekrümmten Abschnitt zum Umlenken der Förderrichtung des Filtermaterialstranges aus dem Einlauftrichter (25) umfasst.

5. Maschine (1) nach Anspruch 4, wobei jedes Umlenkteil (29) direkt mit dem Auslass des Einlauftrichters (25) verbunden ist.

6. Maschine (1) nach einem der Ansprüche 1 bis 5, wobei jeder Auslauftrichter (26) eine zentrale Symmetrieachse (28) aufweist, die geradlinig und leicht geneigt bezüglich der Förderrichtung des Filterstrangmateriales aus dem Einlauftrichter (25) und bezüglich der Förderrichtung des Filtermaterialstranges entlang des Formatteils (2) verläuft.

7. Maschine (1) nach einem der Ansprüche 1 bis 6, wobei Luft in jeden Trichter (25, 26) durch Einblasöffnungen (33) geblasen wird, die in den Trichter (25, 26) münden.

8. Maschine (1) nach Anspruch 7, wobei jeder Trichter (25, 26) einen ersten rohrförmigen Körper (30) und einen zweiten rohrförmigen Körper (31) umfasst, der dem ersten rohrförmigen Körper (30) in Förderrichtung nachgeordnet ist, wobei der erste rohrförmige Körper (30) in den zweiten rohrförmigen Körper (31) eingeschraubt ist, wodurch zwischen einer Aussenfläche des ersten rohrförmigen Körpers (30) und einer Innenfläche des zweiten rohrförmigen Körpers (31) ein rohrförmiger Luftströmungskanal (32) definiert wird, der in die Einblasöffnung (33) mündet.

9. Maschine (1) nach Anspruch 8, wobei der erste rohrförmige Körper (30) einen sich eng verjüngenden Anfangsabschnitt und einen zylindrischen Zwischenabschnitt umfasst und der zweite rohrförmige Körper (31) sich leicht aufweitet.

10. Maschine (1) nach Anspruch 8 oder 9, wobei die Einblasöffnungen (33) jedes Einlauftrichters (25) bezüglich der zentralen Symmetrieachse (27) derart geneigt sind, dass der Luftströmung sowohl eine axiale Komponente als auch eine radiale Komponente aufgeprägt wird.

11. Maschine (1) nach Anspruch 8 oder 9, wobei die Einblasöffnungen (33) jedes Einlauftrichters (25) bezüglich der zentralen Symmetrieachse (27) derart geneigt sind, dass der Luftströmung nur eine axiale Komponente aufgeprägt wird.

12. Maschine (1) nach einem der Ansprüche 8 bis 11, wobei die Einblasöffnungen (33) jedes Auslauftrichters (26) bezüglich der zentralen Symmetrieachse (28) derart geneigt sind, dass der Luftströmung nur eine axiale Komponente aufgeprägt wird.

13. Maschine (1) nach einem der Ansprüche 1 bis 12, wobei zwischen jedem Einlauftrichter (25) und Auslauftrichter (26) der Filtermaterialstrang durch einen Freiraum (35) gefördert wird, in welchem der Filtermaterialstrang ohne Führungsteile frei läuft.

14. Maschine (1) nach Anspruch 13, wobei die Umlenkeinrichtung (18) ein Gehäuse bzw. einen Kasten (23) umfasst, der die Umlenkstrecken (24) im Inneren hält.

15. Maschine (1) nach Anspruch 14, wobei der Kasten (23) zum Sammeln und Abführen chemischer Substanzen, die aus dem Filtermaterialstrang freigesetzt werden, nach unten geneigt ist und am tiefsten Punkt einen Auffangkanal aufweist, der zu einem Auffangtank führt.

16. Maschine (1) nach Anspruch 14 oder 15, wobei der Kasten (23) im Wesentlichen abgedichtet ist und Öffnungen (36) zum Ablassen der Druckluft aufweist, die gegen direkte Besprühung abgeschirmt sind.

17. Maschine (1) nach einem der Ansprüche 1 bis 16, wobei jeder Auslauftrichter (26) mit einem perforierten rohrförmigen Körper (37) ausgestattet ist, der eine Anzahl von Durchgangsöffnungen (38) aufweist und in Förderrichtung dem Auslauftrichter (26) unmittelbar nachgeordnet ist.

18. Maschine (1) nach Anspruch 17, wobei die Durchgangsöffnungen (38) in jedem perforierten rohrförmigen Körper (37) nur auf der Oberseite des perforierten rohrförmigen Körpers (37) ausgebildet sind, um zu vermeiden, dass die Luftströmung auf das Formatteil (2) gerichtet wird.

19. Maschine (1) nach einem der Ansprüche 1 bis 18, wobei jede Umlenkstrecke (24) der Umlenkeinrichtung (18) wenigstens einen Zwischentrichter umfasst, der zwischen dem Einlauftrichter (25) und dem Auslauftrichter (26) angeordnet ist.

## Claims

1. A cigarette filter manufacturing machine (1); the machine (1) comprising:
a number of feed lines (4) for respective continuous strips (13) of filtering material;
a number of forming beams (2) for forming respective continuous filter rods (3); and
a twisting assembly (18) which is located between the feed lines (4) and the forming beams (2), receives the strips (13) from the feed lines (4), gathers the strips (13) uniformly into two ropes of filtering material, and feeds the ropes of filtering material to the forming beams (2);
wherein the twisting assembly (18) comprises a number of twisting lines (24), each of which comprises an input funnel (25) into which the strip (13) from the feed line (4) is fed;
**characterized in that** each twisting line (24) of the twisting assembly (18) comprises an output funnel (26) which is separated and located downstream from the input funnel (25), and through which a rope of filtering material is fed to the forming beam (2).

2. A machine (1) as claimed in Claim 1, wherein the twisting lines (24) of the twisting assembly (18) are side by side and converge to reduce the distance between the ropes of filtering material.

3. A machine (1) as claimed in Claim 1 or 2, wherein each input funnel (25) has a central axis (27) of symmetry which is straight and parallel to the feed direction/lies in the feed plane of the strip (13) from the feed line (4).

4. A machine (1) as claimed in Claim 1, 2 or 3, wherein, between each input funnel (25) and the output funnel (26), there is interposed a diverting member (29), which is tubular and comprises a curved portion for diverting the feed direction of the rope of filtering material from the input funnel (25).

5. A machine (1) as claimed in Claim 4, wherein each diverting member (29) is fitted directly to the outlet of the input funnel (25).

6. A machine (1) as claimed in one of Claims 1 to 5, wherein each output funnel (26) has a central axis (28) of symmetry, which is straight and inclined slightly with respect to the feed direction of the rope of filtering material from the input funnel (25), and with respect to the feed direction of the rope of filtering material along the forming beam (2).

7. A machine (1) as claimed in one of Claims 1 to 6, wherein air is blown into each funnel (25, 26) through blow holes (33) which debouch inside the funnel (25, 26).

8. A machine (1) as claimed in Claim 7, wherein each funnel (25, 26) comprises a first tubular body (30), and a second tubular body (31) downstream from the first tubular body (30); the first tubular body (30) is screwed inside the second tubular body (31) to define, between an outer surface of the first tubular body (30) and an inner surface of the second tubular body (31), a tubular airflow channel (32) which debouches inside the blow holes (33).

9. A machine (1) as claimed in Claim 8, wherein the first tubular body (30) comprises a narrowly tapering initial portion and a cylindrical intermediate portion; and the second tubular body (31) flares slightly.

10. A machine (1) as claimed in Claim 8 or 9, wherein the blow holes (33) of each input funnel (25) are oriented with respect to the central axis (27) of symmetry to impart both an axial component and a radial component to the airflow.

11. A machine (1) as claimed in Claim 8 or 9, wherein the blow holes (33) of each input funnel (25) are oriented with respect to the central axis (27) of symmetry to only impart an axial component to the airflow.

12. A machine (1) as claimed in one of Claims 8 to 11, wherein the blow holes (33) of each output funnel (26) are oriented with respect to the central axis (28) of symmetry to only impart an axial component to the airflow.

13. A machine (1) as claimed in one of Claims 1 to 12, wherein, between each input funnel (25) and the output funnel (26), the rope of filtering material is fed through a clear area (35), in which the rope of filtering material travels freely with no guiding members.

14. A machine (1) as claimed in Claim 13, wherein the twisting assembly (18) comprises a box body (23) internally supporting the twisting lines (24).

15. A machine (1) as claimed in Claim 14, wherein, to collect and drain off the chemical substances released by the ropes of filtering material, the box body (23) is tilted downwards, and comprises, at the lowest point, a catch channel which drains into a catch tank.

16. A machine (1) as claimed in Claim 14 or 15, wherein the box body (23) is substantially sealed, and comprises compressed-air relief openings (36) shielded against direct spray.

17. A machine (1) as claimed in one of Claims 1 to 16, wherein each output funnel (26) is fitted with a perforated tubular body (37) having a number of through holes (38) and located immediately downstream from the output funnel (26).

18. A machine (1) as claimed in Claim 17, wherein the through holes (38) in each perforated tubular body (37) are only formed in the top of the perforated tubular body (37) to prevent airflow being directed onto the forming beam (2).

19. A machine (1) as claimed in one of Claims 1 to 18, wherein each twisting line (24) of the twisting assembly (18) comprises at least one intermediate funnel located between the input funnel (25) and the output funnel (26).

## Revendications

1. Machine (1) pour la fabrication de filtres de cigarettes, comprenant :
une pluralité d'alimentations (4) pour des bandes (13) continues respectives en matériau filtrant ;
une pluralité de parties de mise au format (2), pour former des barres de filtre (3) continues respectives ; et
un dispositif de déviation (18), disposé entre les alimentations (4) et les parties de mise au format (2), recevant les bandes (13) provenant des alimentations (4), collectant les bandes (3) régulièrement pour former deux cordons en matériau filtrant, et transportant les cordons en matériau filtrant aux parties de mise au format ;
le dispositif de déviation (18) comprenant une pluralité de parcours de déviation (24), comprenant chacun un entonnoir d'entrée (25), dans lequel la bande (13) provenant des alimentations (4) est insérée ;
**caractérisée en ce que** chaque parcours de déviation (24) du dispositif de déviation (18) comprend un entonnoir de sortie (26), installé en aval et séparé de l'entonnoir d'entrée (25), au moyen duquel un cordon de matériau filtrant est amené à la partie de mise au format (2).

2. Machine (1) selon la revendication 1, dans laquelle les parcours de déviation (24) du dispositif de déviation (18) sont disposés côte à côte, et convergent pour diminuer l'espacement entre les cordons de matériau filtrant.

3. Machine (1) selon la revendication 1 ou 2, dans laquelle chaque entonnoir d'entrée (25) présente un axe de symétrie central (27), s'étendant en ligne droite et parallèlement à la direction de transport, ou étant situé dans le plan de transport de la bande (13) hors du parcours de transport (4).

4. Machine (1) selon l'une des revendications 1 à 3, dans laquelle, entre chaque entonnoir d'entrée (25) et entonnoir de sortie (26), est disposée une partie de déviation (29) à configuration tubulaire, et un tronçon incurvé pour dévier la direction de transport du cordon de matériau filtrant sortant de l'entonnoir d'entrée (25).

5. Machine (1) selon la revendication 4, dans laquelle chaque partie de déviation (29) est directement reliée à la sortie de l'entonnoir d'entrée (25).

6. Machine (1) selon l'une des revendications 1 à 5, dans laquelle chaque entonnoir de sortie (26) présente un axe de symétrie central (28), s'étendant en ligne droite et de manière légèrement inclinée par rapport à la direction de transport du matériau de cordon filtrant sortant de l'entonnoir d'entrée (25) et par rapport à la direction de transport du cordon de matériau filtrant le long de la partie de mise au format (2).

7. Machine (1) selon l'une des revendications 1 à 6, dans laquelle de l'air est soufflé dans chaque entonnoir (25, 26), au moyen d'ouvertures d'insufflation (33) débouchant dans l'entonnoir (25, 26).

8. Machine (1) selon la revendication 7, dans laquelle chaque entonnoir (25, 26) comprend un premier corps tubulaire (30) et un deuxième corps tubulaire (31), disposé en aval du premier corps tubulaire (30) en observant dans la direction de transport, le premier corps tubulaire (30) étant vissé dans le deuxième corps tubulaire (31), faisant que, entre une face extérieure du premier corps tubulaire (30) et une face intérieure du deuxième corps tubulaire (31), est défini un canal d'écoulement d'air (32) tubulaire, débouchant dans l'ouverture d'insufflation (33).

9. Machine (1) selon la revendication 8, dans laquelle le premier corps tubulaire (30) comprend un tronçon initial, allant en s'effilant de manière étroite, et un tronçon intermédiaire cylindrique, et le deuxième corps tubulaire (31) s'évase légèrement.

10. Machine (1) selon la revendication 8 ou 9, dans laquelle les ouvertures d'insufflation (33) de chaque entonnoir d'entrée (25) sont inclinées par rapport à l'axe de symétrie central (27), de manière qu'à l'écoulement d'air soient imprimées tant une composante axiale qu'également une composant radiale.

11. Machine (1) selon la revendication 8 ou 9, dans laquelle les ouvertures d'insufflation (33) de chaque entonnoir d'entrée (25) sont inclinées par rapport à l'axe de symétrie central (27), de manière qu'à l'écoulement d'air ne soit imprimée qu'une composante axiale.

12. Machine (1) selon l'une des revendications 8 à 11, dans laquelle les ouvertures d'insufflation (33) de chaque entonnoir de sortie (26) sont inclinées par rapport à l'axe de symétrie central (28), de manière qu'à l'écoulement d'air ne soit imprimée qu'une composante axiale.

13. Machine (1) selon l'une des revendications 8 à 12, dans laquelle le cordon de matériau filtrant est transporté entre chaque entonnoir d'entrée (25) et entonnoir de sortie (26), à travers un espace libre (35), dans lequel le cordon de matériau filtrant se déplace librement sans parties de guidage.

14. Machine (1) selon la revendication 13, dans laquelle le dispositif de déviation (18) comprend un boîtier ou un caisson (23), contenant intérieurement les parcours de déviation (24).

15. Machine (1) selon la revendication 14, dans laquelle le caisson (23), pour la collecte et l'évacuation de substances chimiques dégagées du cordon de matériau filtrant, est incliné vers le bas et présente au point le plus bas un canal de captage, menant à un réservoir de captage.

16. Machine (1) selon la revendication 14 ou 15, dans laquelle le caisson (23) est pratiquement isolé de manière étanche et présente, pour l'échappement de l'air comprimé, des ouvertures (36) protégées contre toute aspersion directe.

17. Machine (1) selon l'une des revendications 1 à 16, dans laquelle chaque entonnoir de sortie (26) est équipé d'un corps tubulaire (37) perforé, présentant une pluralité d'ouvertures de passage (38) et disposé immédiatement en aval de l'entonnoir de sortie (26), en observant la direction de transport.

18. Machine (1) selon la revendication 17, dans laquelle les ouvertures de passage (38), dans chaque corps tubulaire (37) perforé, ne sont réalisées que sur la face supérieure du corps tubulaire (37) perforé, pour éviter que l'écoulement d'air soit dirigé sur la partie de mise au format (2).

19. Machine (1) selon l'une des revendications 1 à 18, dans laquelle chaque parcours de déviation (24) du dispositif de déviation (18) comprend au moins un entonnoir intermédiaire, disposé entre l'entonnoir d'entrée (25) et l'entonnoir de sortie (26).
